# FASCICULE DE BREVET EUROPEEN

(11) **EP 0 019 523 B1**
(45) Date de publication et mention de la délivrance du brevet: **01.02.1984**
(21) Numéro de dépôt: 80400626.0
(22) Date de dépôt: 08.05.1980
(51) Int. Cl.: F02B 63/04, F01P 5/06

(54) **Groupe électrogène compact**
Kompaktes Stromerzeugungsaggregat
Compact electricity generation set

(30) Priorité: 10.05.1979 FR 7911880
(43) Date de publication de la demande: 26.11.1980
(73) Titulaire: MANUTENTION, AUTOMATISMES SERVITUDES, F-75017 Paris (FR)
(72) Inventeur: Guedj, Claude, F-75017 Paris (FR)
(74) Mandataire: Lepeudry-Gautherat, Thérèse

## Description

La présente invention a pour objet un groupe électrogène compact destiné en particulier, mais non exclusivement, aux opérations de maintenance sur les avions.

On sait que, lors des escales, les avions doivent subir un certain nombre de vérifications qui nécessitent la présence d'un groupe électrogène servant de source auxiliaire du courant électrique. Les groupes électrogènes actuellement utilisés sont lourds et encombrants. Or, il est souhaitable de disposer de source de courant électrique sui soit légère et compacte. Malheureusement, la réduction de dimensions des groupes électrogènes connus conduit à une mauvaise circulation de l'air de refroidissement et la température à l'intérieur du carter du groupe proprement dit atteint des valeurs incompatibles avec la proximité des quantités importantes de carburant volatil chargées dans les avions. En fait, pour des raisons de sécurité, il est souhaitable que la température interne du groupe ne dépasse pas 50°C. On connaît par le brevet FR-A-2 335 815 un groupe électrogène compact comprenant, à l'it nérieur d'un carter, monté sur un chassis mobile, un générateur couplé à un moteur à combustion, le générateur et le moteur étant reliés par un boîtier entourant l'accouplement, une roue de ventilation étant placée à l'intérieur dudit boîtier et entraînée indirectement par le moteur et disposée entre le générateur et ledit moteur de manière à réaliser une circulation forcée.

La ventilation de l'ensemble du groupe est assurée par un premier flux 70, 71 d'air pulsé par un ventilateur 36 essentiellement destiné au moteur et un second flux 69, 69' et 68 destiné quant à lui au refroidissement de la génératrice. Il existe même un troisième flux auxiliaire 66', 67, qui ventile l'intérieur du caisson contenant le groupe et aide a l'échappement par l'arrière du second flux. Cette installation est très complexe et nécessite des carénages et des fluides nombreux car à l'intérieur dudit caisson les deux flux principaux sont en sens contraire.

La présente invention a pour objet un groupe électrogène compact qui permet une circulation d'air aisée dans un volume d'air limité, de réalisation plus simple.

Ce résultat est obtenu par une implantation très étudiée des différents composants du groupe, mais il s'est avéré que cette seule implantation ne permet pas d'obtenir une température de fonctionnement satisfaisante. En effet, le refroidissement de l'air ambiant par un radiateur et un ventilateur n'est pas suffisant.

Selon la présente invention, le groupe électrogène compact, constitué à l'intérieur d'un carter monté sur un châssis mobile, par un alternateur couplé à un moteur à combustion interne et comprenant un circuit de refroidissement principal pour le moteur incluant un ventilateur et un radiateur, et un circuit de refroidissement secondaire pour l'alternateur, est caractérisé en ce que, lesdits circuits de refroidissement étant de flux sensiblement parallèles, le circuit secondaire comporte une canalisation entourant l'accouplement, une roue de ventilation placée à l'intérieur de ladite canalisation et entraînée par le moteur et disposée entre l'alternateur et ledit moteur, de manière à réaliser une circulation forcée, et des conduits reliés à des boîtes de distribution disposées de part et d'autre du moteur et ouvertes à leur partie inférieure. Ainsi, il est possible d'obtenir une température interne du groupe compatible avec le degré de sécurité requis pour l'entretien des avions.

D'autres caractéristiques et avantages de l'invention apparaîtront au cours de la description qui va suivre d'un mode particulier de réalisation en regard des figures qui représentent:
- la figure 1, une vue en élévation d'un groupe électrogène dont le carter a été coupé;
- la figure 2, une vue par-dessus du même groupe;
- les figures 3 et 4 des schémas montrant le principe de ventilation du moteur.

Sur les figures 1 et 2, on voit que le châssis 1 repose sur le sol par l'intermédiaire d'un train de roues avant 2 orientable et d'un train de roues arrière 3. Le châssis 1 est monocoque et fermé à sa partie supérieure par des coquilles 4 avantageusement en polyester armé, ce qui permet de réaliser un gain de poids. A l'intérieur de l'espace défini par le châssis 1 et les coquilles 4 se trouve un alternateur 5 mécaniquement couplé à un moteur 6: L'air de refroidissement est aspiré par un orifice 7 situé à l'arrière du groupe et refoulé par une trémie 8.

Comme cela apparaît sur la figure 2, l'alternateur 5, réalisé de préférence en alliage léger tel que du zamac, est entouré d'une part, par un pupitre de commande 9 et d'autre part, par un réservoir de carburant 10. Une batterie 11 permet le démarrage du groupe. Le moteur 6 est un moteur du type de ceux employés dans l'industrie automobile et il est relié à un filtre à air 12 et à un circuit de refroidissement comprenant un radiateur 13 et un vase d'expansion 14, les gaz brûlés par le moteur étant évacués par une canalisation 15 reliée à un pot d'échappement 16 placé à la partie inférieure du groupe. Un régulateur 17 et un coffret de commande 18 de l'alternateur permettant de contrôler la tension, la vitesse et la fréquence du courant généré par l'alternateur. Sur le châssis sont également fixés différents éléments permettant la manceuvre du groupe tel que le timon 19 et le crochet d'attelage 20.

Selon l'invention, l'alternateur 5 et le moteur 6 sont reliés par une canalisation 21. L'air pénètre par une grille 22 située à la partie arrière de 1 alternateur et, après passage de celui-ci, arrive dans une lanterne 23 comprenant une turbine (non représentée) entraînée par le moteur et qui chasse l'air dans des canalisations'24 reliées à des boîtes de distribution 25 à partir desquelles l'air est chassé vers le bas comme indiqué par les flèches F, sur la figure 3. Sous l'influence de la turbine contenue dans la lanterne 23, l'air soumis à la circulation forcée vient refroidir les conducteurs d'échappement et est évacué directement à la verticale à l'extérieur des boîtes 25. Le circuit de refroidissement normal par ventilateur et radiateur obtient de ce fait un meilleur rendement. Cette circulation forcée est pour ainsi dire montée en parallèle sur le circuit de ventilation normal qui est symbolisé sur la figure 4 par les flèches F₂. Le circuit de ventilation normal comprend, outre la trémie de ventilation 8, un silencieux (piège à sons) 26 permettant au personnel de travailler dans des conditions acoustiques supportables et un radiateur 13.

Ainsi, l'introduction d'une turbine de circulation forcée entre l'alternateur et le moteur permet d'obtenir un abaissement sensible de la température de fonctionnement, le circuit de ventilation forcée venant coiffer les échappements. On peut ainsi obtenir un groupe électrogène compact par sa structure et léger par un choix approprié de matériaux constituants, le bruit du fonctionnement étant également diminué malgré la réduction des passages d'air.

Il va de soi que des modifications peuvent être apportées au mode de réalisation qui vient d'être décrit, notamment par substitution de moyens techniques équivalents, sans sortir pour celà du cadre de la présente invention.

## Revendications

1. Groupe électrogène compact constitué à l'intérieur d'un carter (4) monté sur un châssis mobile (1), par un alternateur (5) couplé à un moteur à combustion interne (6) et comprenant un circuit de refroidissement principal pour le moteur incluant un ventilateur et un radiateur (13), et un circuit de refroidissement secondaire (21-25) pour l'alternateur, caractérisé en ce que, lesdits circuits de refroidissement étant de flux sensiblement parallèles, le circuit secondaire comporte une canalisation (21 -23) entourant l'accouplement, une roue de ventilation placée à l'intérieur de ladite canalisation (21 -23) et entraînée par le moteur (6) et disposée entre l'alternateur (5) et ledit moteur (6), de manière à réaliser une circulation forcée, et des conduits (24) reliés à des boîtes de distribution (25) disposées de part et d'autre du moteur et ouvertes à leur partie inférieure.

2. Groupe électrogène selon la revendication 1, caractérisé en ce que l'air venant du circuit de ventilation forcée refroidit les échappements (15) de manière à réduire la température de ceux-ci au cours du fonctionnement.

3. Groupe électrogène selon l'une quelconque des revendications précédentes, caractérisé en ce que l'entréed'air à l'intérieur du groupe se fait par un orifice (7) placé au voisinage de la partie arrière de l'alternateur (5), la sortie d'air se faisant par une trémie (8) disposée du côté opposé.

## Patentansprüche

1. Kompaktes Stromerzeugungsaggregat, das aus einem im Inneren eines auf einem Fahrgestell (1) angeordneten Gehäuse (4) vorgesehenen Generator (5) besteht, der mit einem Verbrennungsmotor (6) verbunden ist und das einen Primärkühlkreislauf für den Motor mit einem Gebläse und einem Kühler (13) sowie einen Sekundärkühlkreislauf (21 bis 25) für den Generator aufweist, dadurch gekennzeichnet, daß die Kühlkreisläufe parallele Strömungsrichtung besitzen, daß der Sekundärkreislauf mit Strömungsführungen (21 bis 23) versehen ist, die die Kupplung umgeben, daß ein vom Motor (6) angetriebenes Gebläserad innerhalb dieser Strömungsführungen (21 bis 23) vorgesehen und zwischen Generator (5) und Motor (6) so angeordnet ist, daß eine Zwangsströmung erzeugt wird, und daß Leitungen (24) zu den beidseitig vom Motor angeordneten und an ihrer Unterseite offenen Verteilerkästen (25) führen.

2. Stromerzeugungsaggregat nach Anspruch 1, dadurch gekennzeichnet, daß die von der Zwangsströmung kommende Luft den Auspuff (15) kühlt und dessen Temperatur während des Betriebes herabsetzt.

3. Stromerzeugungsaggregat nach einem der vorhergehenden Ansprüche, dadurch gekennzeichnet, daß als Eintritt für die Luft in das Innere des Aggregates eine Öffnung (7) in der Nähe der Hinterseite des Generators (5) und als Austritt ein Trichter (8) auf der entgegengesetzten Seite vorgesehen ist.

## Claims

1. Compact electricity generation set constituted, in the interior of a casing (4) mounted on a mobile chassis (1), by an alternator (5) coupled to an internal combustion engine (6) and having a principal cooling circuit for the engine including a fan and a radiator (13) and a secondary cooling circuit (21 -25) for the alternator, characterised in that the said cooling circuits being of substantially parallel flow, the secondary circuit comprises a casing (21 -23) surrounding the coupling, a ventilation fan located in the interior of the said casing (21 -23) and driven by the engine (6) and located between the alternator (5) and the said engine (6) in such fashion as to effect forced circulation, and ducts (24) on manifold boxes (25) arranged on the sides of the engine and open at their lower portion.

2. Electricity generation set according to claim 1 characterised in that the air emerging from the forced ventilation circuit cools the exhausts (15) so as to reduce the temperature of these during operation.

3. Electricity generation set according to any one of the preceding claims characterised in that the entry of air into the interior of the set takes place via an opening (7) located in the neighbourhood of the rear portion of the alternator (5), the exhaust of air taking place via a funnel (8) located on the opposite side.
